# EUROPÄISCHE PATENTSCHRIFT

(11) **EP 1 256 674 B1**
(45) Veröffentlichungstag und Bekanntmachung des Hinweises auf die Patenterteilung: **18.01.2006**
(21) Anmeldenummer: 02007974.5
(22) Anmeldetag: 10.04.2002
(51) Int. Cl.: E05B 37/12

(54) **Zahlenschloss**
Combination lock
Serrure à combinaison

(30) Priorität: 09.05.2001 DE 10122417
(43) Veröffentlichungstag der Anmeldung: 13.11.2002
(73) Patentinhaber: Sudhaus GmbH & Co, 58644 Iserlohn (DE)
(72) Erfinder: Waitz, Karl-Heinz, 58636 Iserlohn (DE)
(74) Vertreter: Lelgemann, Karl-Heinz

(56) Entgegenhaltungen:
- EP-A- 0 867 583
- DE-A- 3 402 430
- GB-A- 2 128 240
- US-A- 3 851 507
- US-A- 4 462 232

## Beschreibung

Die Erfindung bezieht sich auf ein Zahlenschloss nach dem Oberbegriff des Patentanspruchs 1.

Derartige Zahlenschlösser finden vielfältige Verwendung, z.B. zum Verschließen von Behältnissen, wie Gepäckstücken, Möbel ud.dgl., aber auch für Fenster, Türen, Klappen etc.

Die EP-A-0 867 583 zeigt eine Schließeinrichtung für ein Behältnis, bei dem eine Verstellung des Schlüsselgeheimnisses des Zahlenschlosses durch einen zu diesem Zweck zu verstellenden Druckriegel ermöglicht wird.

Aus der GB-A-2 128 240 ist ein in üblicher Weise mit Zahlenrädern, Kupplungsscheiben und einem Riegelglied versehenes Zahlenschloss bekannt, bei dem es bereits möglich ist, bei eingestelltem Schlüsselgeheimnis und durch das Riegelglied blockierten Kupplungsscheiben das Schlüsselgeheimnis zu verändern. Hierzu sind kupplungsscheibenseitige Eingriffselemente in Form von abgerundeten Vorsprüngen vorgesehen, die in formschlüssig diese Vorsprünge aufnehmende Auslassungen des Zahlenrads vorstehen. Der Eingriff zwischen den zahlenradseitigen Ausnehmungen und den kupplungsscheibenseitigen Vorsprüngen wird aufgehoben, wenn die Kupplungsscheiben mittels des Riegelglieds in ihrer Drehrichtung blockiert sind und eine ausreichend große Tangentialkraft auf das Zahlenrad aufgebracht wird. Im üblichen Betrieb des Zahlenschlosses wird der Eingriff zwischen den kupplungsscheibenseitigen Vorsprüngen und den zahlenradseitigen Auslassungen mittels einer elastischen Federeinrichtung gewährleistet, deren Vorspannkraft bei blockierten Kupplungsscheiben durch die auf die Zahlenräder aufzubringende Tangentialkraft überwunden werden muss, wenn das Schlüsselgeheimnis verstellt werden soll.

Der Erfindung liegt die Aufgabe zugrunde, ein Zahlenschloss zu schaffen, bei dem eine Verstellung des Schlüsselgeheimnisses durch Drehung der Zahlenräder einerseits stets in einfacher Weise möglich ist und andererseits ungewollte Neucodierungen erheblich erschwert sind.

Diese Aufgabe wird erfindungsgemäß durch die Merkmale im kennzeichnenden Teil des Patentanspruchs 1 gelöst.

Mit dem Werkzeug wird die Aufbringung der Tangentialkraft auf das Zahlenrad erleichtert.

Gemäß Unteranspruch 2 ist je nach Grad der Abrundung oder Anschrägung der kupplungsscheibenseitigen Vorsprünge eine daraus resultierende Grenzkraft vorgebbar, ab der durch Ausübung einer Tangentialkraft auf das Zahlenrad die abgerundeten oder angeschrägten Vorsprünge aus den zahlenradseitigen Ausnehmungen herausgleiten können. Je größer die Anschrägung oder Abrundung der kupplungsscheibenseitigen Vorsprünge ist, desto geringer ist die Grenzkraft, ab der ein Herausgleiten der Vorsprünge aus den zahlenradseitigen Ausnehmungen bewerkstelligt werden kann.

Gemäß Unteranspruch 3 müssen durch das Ausmaß der Abrundungen oder auch Anschrägungen die Ausnehmungen letztlich nicht mehr zylindrisch sein.

Im folgenden wird die Erfindung an Hand einer Ausführungsform unter Bezugnahme auf die Zeichnung näher erläutert.

Es zeigen:
- Figur 1: eine perspektivische Explosionsdarstellung einer Ausführungsform eines erfindungsgemäßen Zahlenschlosses;
- Figur 2: eine Vorderansicht eines Zahlenrades des in Figur 1 gezeigten erfindungsgemäßen Zahlenschlosses; und
- Figur 3: den Schnitt B - B in Figur 2.

Eine in Figur 1 in perspektivischer Explosionsdarstellung gezeigte Ausführungsform eines erfindungsgemäßen Zahlenschlosses 1 kann zum sicheren Verschließen unterschiedlichster Behältnisse und Vorrichtungen dienen, z.B. zum Verschließen von Gepäckstücken, Möbelstücken, Türen, Fenstern od.dgl.

Zu dem Zahlenschloss 1 gehört ein Gehäuse 2, Zahlenräder 3, Kupplungsscheiben 4, ein Riegelglied 5 und eine Grundplatte 6.

Das Gehäuse 2 und die Grundplatte 6 bilden einen Aufnahmeraum für die weiteren Bauteile des Zahlenschlosses 1.

Im dargestellten Ausführungsbeispiel des erfindungsgemäßen Zahlenschlosses 1 weist dieses drei Zahlenräder 3 auf, deren Drehachsen beabstandet und parallel zueinander in dem durch das Gehäuse 2 und die Grundplatte 6 ausgebildeten Aufnahmeraum angeordnet sind. Grundsätzlich ist es möglich, eine beliebige Anzahl von Zahlenrädern 3 vorzusehen, wobei diese auch um eine ihnen gemeinsame Drehachse rotierbar angeordnet sein können.

Im dargestellten Ausführungsbeispiel sind im Gehäuse 2 drei Drehzapfen 7 vorgesehen, auf denen jeweils ein Zahlenrad 3 drehbar angeordnet ist. Jedes Zahlenrad 3 ragt durch eine im Gehäuse 2 ausgebildete Öffnung 8 aus dem Gehäuse 2 vor, so daß einerseits das Zahlenrad 3 betätig- bzw. drehbar ist und andererseits die jeweilige Position des Zahlenrads 3 optisch wahrgenommen werden kann.

Jedes Zahlenrad 3 hat einen im dargestellten Ausführungsbeispiel geriffelten Außenkranz 9, um die Betätigung bzw. Drehung des jeweiligen Zahlenrads 3 zu erleichtern. Der Außenkranz 9 weist zueinander gleich beabstandete Eingriffsvertiefungen 10 auf, in die eine Spitze eines Werkzeugs, z.B. eines Kugelschreibers od.dgl., einsteckbar ist.

Auf seiner der jeweiligen Kupplungsscheibe 4 zugewandten Stirnfläche ist jedes Zahlenrad 3 mit in Umfangsrichtung gleich beabstandeten zahlenradseitigen Eingriffselementen 11 versehen. Diese zahlenradseitigen Eingriffselemente 11 sind, wie sich insbesondere aus Figur 3 ergibt, als abgerundete, mit einer im wesentlichen zylindrischen Grundform versehene Ausnehmungen 11 ausgebildet.

Jede Kupplungsscheibe 4 ist einem Zahlenrad 3 zugeordnet und sitzt mit diesem Zahlenrad 3 koaxial zu diesem auf dem jeweiligen Drehzapfen 7.

Jede Kupplungsscheibe 4 hat eine Randausnehmung 12. Nur wenn die im dargestellten Ausführungsbeispiel drei Randausnehmungen 12 der drei Kupplungsscheiben 4 in der in Figur 1 dargestellten Weise positioniert sind, wozu an den drei Zahlenrädern 3 des Zahlenschlosses 1 dessen Schlüsselgeheimnis eingestellt sein muß, kann das Riegelglied 5, das mittels einer in den Figuren nicht gezeigten Federvorrichtung in Richtung auf seine Freigabestellung beaufschlagt wird, aus seiner Sperrstellung in seine Freigabestellung verbracht werden, da nur dann eine Verschiebung des Riegelglieds 5 in in Figur 1 linker Richtung möglich ist. Ansonsten wird eine Verschiebung des Riegelglieds 5 dadurch blockiert, daß Sperrvorsprünge 13 des Riegelglieds 5 gegen die Außenmantelflächen 14 der Kupplungsscheiben 4 anliegen. Nur bei an den Zahlenrädern 3 eingestelltem Schlüsselgeheimnis können die Sperrvorsprünge 13 des Riegelglieds 5 in die Randausnehmungen 12 der Kupplungsscheiben 4 eindringen, wodurch das Riegelglied 5 in seine Freigabestellung gerät.

Auf ihrer dem jeweiligen Zahlenrad 3 zugewandten Stirnseite hat jede Kupplungsscheibe 4 kupplungsscheibenseitige Eingriffselemente 15, die, wie sich insbesondere aus Figur 3 ergibt, als abgerundete bzw. abgeschrägte Vorsprünge 15 ausgebildet sind.

Durch in den Figuren nicht gezeigte Federvorrichtungen werden die Kupplungsscheiben 4 in ihrer Axialrichtung beaufschlagt, so daß jede Kupplungsscheibe 4 mit ihren angeschrägten bzw. abgerundeten Vorsprüngen 15 in die zahlenradseitigen abgerundeten Ausnehmungen 11 vorsteht.

Die Anzahl der kupplungsscheibenseitigen Vorsprünge 15 kann der Anzahl der zahlenradseitigen Ausnehmungen 11 entsprechen, jedoch können auch weniger kupplungsscheibenseitige Vorsprünge 5 als zahlenradseitige Ausnehmungen 11 vorgesehen sein. Die Anordnung der kupplungsscheibenseitigen Vorsprünge 15 und der zahlenradseitigen Ausnehmungen 11 ist so gewählt, daß alle kupplungsscheibenseitigen Vorsprünge 15 jeweils gleichzeitig mit den zahlenradseitigen Ausnehmungen 11 in Eingriff sein können.

Durch die Federvorspannung der Kupplungsscheiben 4 ist gewährleistet, daß im Normalbetrieb des Zahlenschlosses der Eingriff zwischen den zahlenradseitigen Ausnehmungen und den kupplungsscheibenseitigen Vorsprüngen 15 aufrecht erhalten wird.

Bei am Zahlenschloss 1 eingestellten Schlüsselgeheimnis wird das Riegelglied 5 mittels der es beaufschlagenden Federvorrichtung in Figur 1 nach links bewegt, so daß die Sperrvorsprünge 13 des Riegelglieds 5 in Eingriff mit den Randausnehmungen 12 der Kupplungsscheiben 4 geraten. Die Kupplungsscheiben 4 sind nunmehr durch das Riegelglied 5 in Drehrichtung blockiert. Wenn in dieser Position bei eingestelltem alten Schlüsselgeheimnis des Zahlenschlosses 1 ein neues Schlüsselgeheimnis desselben codiert werden soll, muß die Relativposition zwischen zumindest einem Zahlenrad 3 und der ihm zugeordneten Kupplungsscheibe 4 geändert werden.

Hierzu ist es möglich, mit der Spitze eines Kugelschreibers in eine Eingriffsvertiefung 10 des zu verstellenden Zahlenrads 3 einzudringen, wobei selbstverständlich die entsprechende Eingriffsvertiefung 10 durch die Öffnung 8 des Gehäuses 2 zugänglich sein muß. Durch eine entsprechende Bewegung des Kugelschreibers kann das Zahlenrad 3 mit einer Tangentialkraft beaufschlagt werden, die ausreichend ist um zu gewährleisten, daß der Eingriff zwischen den zahlenradseitigen Ausnehmungen und den kupplungsscheibenseitigen Vorsprüngen aufgehoben wird. Um diesen Eingriff aufzuheben, muß die mittels des Kugelschreibers auf das Zahlenrad 3 übertragene Tangentialkraft eine Grenzkraft übersteigen, die durch die Abmessungen und die Abschrägungen bzw. Abrundungen der zahlenradseitigen Ausnehmungen und der kupplungsscheibenseitigen Vorsprünge und die Vorspannkraft der die Kupplungsscheiben 4 beaufschlagenden Federeinrichtungen vorgegeben ist.

Bei Überschreiten dieser Grenzkraft wird der Eingriff zwischen den zahlenradseitigen Ausnehmungen 11 und den kupplungsscheibenseitigen Vorsprüngen 15 aufgehoben. Das Zahlenrad 3 ist nunmehr mittels des Kugelschreibers solange drehbar, bis es die für das neue Schlüsselgeheimnis des Zahlenschlosses 1 gewünschte Relativposition zur Kupplungsscheibe 4 aufweist. Hierbei kann es erforderlich sein, daß mehrmals der Eingriff zwischen den zahlenradseitigen Ausnehmungen 11 und den kupplungsscheibenseitigen Vorsprüngen 15 aufgehoben werden muß.

Falls für die gewünschte Veränderung des Schlüsselgeheimnisses des Zahlenschlosses 1 die Relativposition mehrerer Zahlenräder 3 in bezug auf deren Kupplungsscheiben 4 geändert werden muß, muß der vorstehend geschilderte Vorgang für alle Zahlenräder 3 des Zahlenschlosses 1 durchgeführt werden.

Danach ist das neue Schlüsselgeheimnis des Zahlenschlosses 1 eingestellt.

## Patentansprüche

1. Zahlenschloss mit Zahlenrädern (3), an denen ein Schlüsselgeheimnis des Zahlenschlosses (1) einstellbar ist und die mit zahlenradseitigen Eingriffselementen (11) versehen sind, Kupplungsscheiben (4), die über kupplungsscheibenseitige Eingriffselemente (15) und die zahlenradseitigen Eingriffselemente (11) in Eingriff mit den Zahlenrädern (3) sind, und einem Riegelglied (5), das bei eingestelltem Schlüsselgeheimnis des Zahlenschlosses (1) in seine Freigabestellung bewegbar ist, wobei die kupplungsscheibenseitigen Eingriffselemente (15) einerseits und/oder die zahlenradseitigen Eingriffselemente (11) andererseits so ausgebildet sind, dass der Eingriff zwischen Zahlenrad (3) und Kupplungsscheibe (4) gegen die in Richtung dieses Eingriffs wirkende Vorspannung aufhebbar ist, wenn die Kupplungsscheiben (4) bei eingestelltem Schlüsselgeheimnis des Zahlenschlosses (1) durch das Riegelglied (5) in Drehrichtung blockiert sind und auf das Zahlenrad (3) eine in Umfangsrichtung desselben wirkende Tangentialkraft ausgeübt wird, die eine vorgebbare Grenzkraft übersteigt, **dadurch gekennzeichnet, dass** die Zahlenräder (3) auf ihrem geriffelten Außenkranz (9) zusätzliche Eingriffsvertiefungen (10) aufweisen, in die die Spitze eines Werkzeugs, nach Art eines Kugelschreibers od.dgl., einsteckbar ist, um die zur Aufhebung des Eingriffs zwischen Zahlenrad (3) und Kupplungsscheibe (4) erforderliche Tangentialkraft auf das Zahlenrad (3) zu übertragen.

2. Zahlenschloss nach Anspruch 1, bei dem die kupplungsscheibenseitigen Eingriffselemente (15) als abgerundete oder angeschrägte Vorsprünge (15) und die zahlenradseitigen Eingriffselemente (11) als zylindrische Ausnehmungen ausgebildet sind, in die die kupplungsscheibenseitigen abgerundeten oder angeschrägten Vorsprünge (15) vorstehen, wenn die Kupplungsscheibe (4) und das Zahlenrad (3) in Eingriff sind.

3. Zahlenschloss nach Anspruch 2, bei dem die zahlenradseitigen zylindrischen Ausnehmungen (11) abgerundet ausgebildet sind.

## Claims

1. A combination lock, with number wheels (3), on which a lock code of the combination lock (1) can be set and which are provided with insertion elements (11) on the number wheel side, coupling discs (4), which are in engagement with the number wheels (3) via insertion elements (15) on the coupling disc side and the insertion elements (11) on the number wheel side, and a locking member (5), which can be moved into its release position when the lock code of the combination lock (1) is set, **characterised in that** the insertion elements (15) on the coupling disc side on the one hand and/or the insertion elements (11) on the number wheel side on the other hand are designed such that the engagement between number wheel (3) and coupling disc (4) can be cancelled against the pre-tension acting in the direction of this engagement, insofar as a tangential force acting in a peripheral direction of same is exerted on the number wheel (3), which exceeds a presettable limit force, **characterised in that** on their external crown (9) the number wheels (3) have additional engagement depressions (10), into which the tip of a tool can be inserted in the manner of a screw driver or the like, in order to transfer the tangential force required to cancel the engagement between number wheel (3) and coupling disc (4) to the number wheel (3).

2. The combination lock as claimed in claim 1, wherein the insertion elements (15) on the coupling disc side are designed as rounded or scarfed projections (15) and the insertion elements (11) on the number wheel side as cylindrical recesses, into which the rounded or scarfed projections (15) on the coupling disc side project, when the coupling disc (4) and the number wheel (3) are engaged.

3. The combination lock as claimed in claim 2, wherein the cylindrical recesses (11) on the number wheel side are designed rounded.

## Revendications

1. Cadenas à combinaison avec des roues dentées (3) sur lesquelles est réglable une combinaison du cadenas (1) et qui sont munies d'éléments d'engrènement (11) côté roue dentée, des disques d'accouplement (4) qui sont en prise par des éléments d'engrènement (15) côté disque d'accouplement et les éléments d'engrènement (11) côté roue dentée sont en prise avec les roues dentées (3) et un organe de verrou (5) qui est mobile dans sa position de libération par une combinaison (1) réglée du cadenas (1), les éléments engrènement (15) côté disque d'accouplement d'une part et/ou les éléments d'engrènement (11) d'autre part étant réalisés de sorte que l'engrènement entre la roue dentée (3) et le disque d'accouplement (4) est déblocable contre la précontrainte agissant en direction de cet engrènement, quand les disques d'accouplement (4) sont bloqués dans le sens de rotation par l'organe de verrou (5) avec la combinaison (1) réglée du cadenas et qu'une force tangentielle agissant dans le sens périphérique de la roue dentée (3) est exercée sur cette dernière laquelle dépasse une force limite prédéterminable, **caractérisé en ce que** les roues dentées (3) présentent, sur leur couronne externe rainurée (9), des cavités supplémentaires d'engrènement (10) dans lesquelles peut être introduite la pointe d'un outil telle qu'un stylo à bille ou similaire pour transférer à la roue dentée (3) la force tangentielle nécessaire à la suppression de l'engrènement entre la roue dentée (3) et le disque d'accouplement (4).

2. Cadenas à combinaison selon la revendication 1, où les éléments d'engrènement (15) côté accouplement sont réalisés comme des saillies arrondies ou biseautées (15) et les éléments d'engrènement (11) côté roue dentée comme des évidements cylindriques dans lesquels font saillie les saillies (15) arrondies ou biseautées côté disque d'accouplement quand le disque d'accouplement (4) et la roue dentée (3) sont en prise.

3. Cadenas à combinaison selon la revendication 2, où les évidements cylindriques (11) côté roue dentée sont arrondis.
